# EUROPÄISCHE PATENTSCHRIFT

(11) **EP 1 869 380 B1**
(45) Veröffentlichungstag und Bekanntmachung des Hinweises auf die Patenterteilung: **05.01.2011**
(21) Anmeldenummer: 06724325.3
(22) Anmeldetag: 13.04.2006
(51) Int. Cl.: F25D 23/12

(54) **WASSERVERSORGUNGSVORRICHTUNG ZUR VERSORGUNG EINES EISWÜRFELBEREITERS UND/ODER EINES WASSERSPENDERS EINES KÜHL-UND/ODER GEFRIERGERÄTES**
WATER SUPPLY DEVICE FOR SUPPLYING AN ICE CUBE MAKER AND/OR A WATER DISPENSER OF A REFRIGERATOR AND/OR FREEZER
DISPOSITIF D'ALIMENTATION EN EAU POUR APPROVISIONNER UN DISTRIBUTEUR DE GLAÇONS ET/OU D'EAU DANS UN REFRIGERATEUR ET/OU UN CONGELATEUR

(30) Priorität: 15.04.2005 DE 202005006075 U; 11.05.2005 DE 202005007482 U
(43) Veröffentlichungstag der Anmeldung: 26.12.2007
(73) Patentinhaber: Liebherr-Hausgeräte Lienz GmbH, 9900 Lienz (AT)
(72) Erfinder: GRADL, Manfred, 9781 Oberdrauburg (AT); OBERERLACHER, Thomas, 9900 Lienz (AT)
(74) Vertreter: Thoma, Michael
(86) Internationale Anmeldenummer: PCT/EP2006/003436
(87) Internationale Veröffentlichungsnummer: WO 2006/108665

(56) Entgegenhaltungen:
- EP-A- 1 467 163
- EP-A- 1 602 622
- US-A- 4 073 159

## Beschreibung

Die vorliegende Erfindung betrifft eine Wasserversorgungsvorrichtung zur Wasserversorgung eines Eiswürfelbereiters und/oder Wasserspenders eines Kühl-und/oder Gefriergerätes, mit einem Wassertank, der eine Einfüllöffnung zum manuellen Befüllen des Wassertanks sowie einen Abgabeanschluss zum Anschließen des Wassertanks an eine Versorgungsleitung des Eiswürfelbereiters und/oder des Wasserspenders aufweist. Die Erfindung betrifft weiterhin ein Kühl- und/oder Gefriergerät mit einer solchen Wasserversorgungsvorrichtung.

Kühl- bzw. Gefrierschränke mit einer Wasserverbrauchsstelle, wie z. B. einem Eiswürfelbereiter oder einem Wasserspender zur Abgabe gekühlten Wassers, müssen an eine entsprechende Wasserversorgung angeschlossen werden. Regelmäßig wird dies dadurch bewerkstelligt, dass an dem Kühl- bzw. Gefrierschrank ein Festwasseranschluss vorgesehen ist, mit Hilfe dessen der Kühlschrank ähnlich einer Waschmaschine an die stationäre Wasserinstallation eines Gebäudes angeschlossen werden kann. Immer dann, wenn die Wasserversorgungsstelle des Kühl- bzw. Gefrierschranks Wasser benötigt, zieht sie sich dieses automatisch in der benötigten Menge über den Festwasseranschluss aus der stationären Wasserinstallation.

Nachteilig hierbei ist allerdings, dass ein entsprechender Wasseranschluss vorhanden sein muss. Ein solcher Kühlschrank kann nicht in Räumen verwendet werden, die keine Wasserinstallation haben.

Es wurde deshalb bereits vorgeschlagen, solche eine Wasserversorgungsstelle, z. B. einen Eiswürfelbereiter oder einen gekühlten Wasserspender, aufweisende Kühlschränke mit einem Wassertank zu versehen, der über eine Befüllöffnung manuell befüllt werden kann. In dem Wassertank kann eine relativ große Wassermenge bevorratet werden, so dass über eine zum Teil erhebliche Zeitdauer ausreichend Wasser, beispielsweise für den Eiswürfelbereiter, zur Verfügung steht. Der Wassertank braucht lediglich in relativ großen Zeitabständen nachgefüllt werden. Einen solchen Kühlschrank mit Wassertank zeigt beispielsweise die DE 196 44 090 A1, bei der über die Pumpenbetriebszeit der Wasserpegel im Wassertank erfasst und bei Erreichen eines niedrigen Pegels eine Wassermangelleuchte aktiviert wird. Weiterhin zeigt die EP 14 67 163 A1 eine Eisherstellungsmaschine mit einem Wasserbehälter zur Versorgung eines Eiswürfelbereiters, der an seiner Oberseite offen ausgebildet ist, so dass er aus einem passend angeordneten Wasserhahn nach Art eines frei fallenden Wasserfalls befüllt werden kann. Ferner zeigt die EP 16 02 622 A1 (im Stand der Technik gemäß Artikel 54 (3) EPÜ) einen Wassertank zur Wasserversorgung eines Eiswürfelbereiters eines Kühlschranks, der an seiner Oberseite ein Entlüftungsloch aufweist und mit einem Festwasseranschluss verbunden ist.

Der vorliegenden Erfindung liegt demgegenüber die Aufgabe zugrunde, eine verbesserte Wasserversorgungsvorrichtung der genannten Art sowie einen verbesserten Kühlschrank mit einer solchen Wasserversorgungsvorrichtung zu schaffen, die Nachteile des Standes der Technik vermeiden und letzteren in vorteilhafter Weise weiterbilden. Insbesondere soll eine automatische Wasserversorgung ermöglicht, eine manuelle Versorgung jedoch nicht geopfert werden.

Erfindungsgemäß wird diese Aufgabe durch eine Wasserversorgungsvorrichtung gemäß Anspruch 1 sowie ein Kühl- und/oder Gefriergerät gemäß Anspruch 11 gelöst. Bevorzugte Ausgestaltungen der Erfindung sind Gegenstand der abhängigen Ansprüche.

Die Erfindung geht also von dem Gedanken aus, die Vorteile eines Festwasseranschlusses mit den Vorteilen eines manuell befüllbaren Wassertanks zu vereinen. Erfindungsgemäß wird vorgeschlagen, einen manuell befüllbaren Wassertank zu verwenden, an dem ein Festwasseranschluss zum Anschluss des Wassertanks an eine stationäre Wasserleitung vorgesehen ist. Die Wasserversorgungsvorrichtung kann hierdurch wahlweise manuell, insbesondere dann, wenn kein Festwasseranschluss vorhanden ist, oder automatisch, wenn ein solcher Festwasseranschluss vorhanden ist, betrieben werden. Hierdurch ist der Komfort eines Festwasseranschlusses eingebaut, jedoch das Vorhandensein einer stationären Wasserleitung keine Bedingung für das Aufstellen bzw. den Betrieb des Kühlschrankes mit Wasserversorgungsstelle. Zudem bietet die Kombination des manuell befüllbaren Wassertanks mit dem Festwasseranschluss auch im Automatikbetrieb gegenüber reinen Festwasseranschlusslösungen Vorteile. So kann eine einfache Reinigung des Systems durch Beigeben eines Reinigungsmittels durch die Einfüllöffnung des Wassertanks erreicht werden. Auch andere Zusätze können dem abzugebenden Wasser einfach beigegeben werden. Zudem kann bei Umstellen auf Automatikbetrieb die erste Tankfüllung, insbesondere das Wasser, das über einen längeren Zeitraum in der Zuleitung stand, durch Ablassen des Tanks schnell und unkompliziert entsorgt werden.

In Weiterbildung der Erfindung kann zwischen dem Festwasseranschluss und dem Abgabeanschluss des Wassertanks eine Kurzschlussleitung vorgesehen sein, über die der Abgabeanschluss des Wassertanks mit Wasser aus dem Festwasseranschluss unter Umgehung des Wassertanks speisbar ist. Hierdurch kann Wasser aus dem Festwasseranschluss auch direkt in den Abgabeanschluss bzw. die damit verbundene Versorgungsleitung, beispielsweise des Eiswürfelbereiters oder des Wasserspenders, gespeist werden. Dies kann beispielsweise vorteilhaft sein, wenn bei leerem Wassertank trotzdem ohne Verzögerung eine Wasseranforderung des Eiswürfelbereiters erfüllt werden soll oder wenn beispielsweise in dem Wassertank Wasser mit Geschmackszusätzen für den Wasserspender gespeichert ist, vorübergehend für den Eiswürfelbereiter jedoch Wasser ohne solche Geschmackszusätze benötigt wird.

Vorteilhafterweise besitzt die Wasserversorgungsvorrichtung eine Umschaltvorrichtung zum Umschalten zwischen Automatikbetrieb mit Festwasserspeisung und Manuellbetrieb mit manueller Befüllung des Wassertanks. Wird der Kühlschrank in einem Raum ohne Festwasseranschluss aufgestellt, kann auf Manuellbetrieb umgestellt werden. Umgekehrt kann der Automatikbetrieb für erhöhten Komfort gewählt werden, wenn ein Festwasseranschluss vorhanden ist. Der Umschaltmechanismus kann elektrisch, elektronisch oder mechanisch ausgebildet sein. Der Benutzer kann hierdurch in einfacher Weise festlegen, ob eine automatische oder eine manuelle Befüllung des Wassertanks vorgesehen ist.

Vorzugsweise kann in der vorgenannten Kurzschlussleitung ein Ventil, vorzugsweise ein Magnetventil, vorgesehen sein, mit Hilfe dessen der Wasserfluss durch die Kurzschlussleitung gesteuert werden kann. Insbesondere kann über dieses Ventil die Kurzschlussleitung gesperrt werden, so dass das Wasser aus dem Festwasseranschluss in den Tank und der Abgabeanschluss mit Wasser aus dem Tank gespeist wird. Wird hingegen das Kurzschlussleitungsventil geöffnet, erfolgt die direkte Speisung der an dem Abgabeanschluss angeschlossenen Versorgungsleitung über den Festwasseranschluss.

Zusätzlich oder alternativ zu einem solchen Kurzschlussleitungsventil kann dem Festwasseranschluss und/oder dem Abgabeanschluss ein Ventil, insbesondere ein Magnetventil, zur Steuerung des Wasserflusses in den Wassertank und/oder aus dem Wassertank zugeordnet sein. Insbesondere kann durch Vorsehen solcher Ventile in einfacher Weise zwischen automatischem Betrieb und manuellem Betrieb umgeschaltet werden. Soll automatisch befüllt werden, kann der Festwasseranschluss freigeschaltet werden. Soll hingegen manuell befüllt werden, kann der Festwasseranschluss gesperrt werden. Mithilfe des Abgabeanschlussventils kann dieser Abgabeanschluss ebenso geöffnet und gesperrt werden. Insbesondere kann hierdurch eine Wasserentnahme bei zu geringem Füllstand im Wassertank verhindert oder der Abgabeanschluss gesperrt werden, um den Wassertank vom Kühl-und/oder Gefriergerät abzunehmen, beispielsweise zum Zwecke der Befüllung. Der Wassertank ist nämlich abnehmbar ausgebildet. Hierzu weisen der Abgabeanschluss und der Festwasseranschluss lösbare Verbindungsmittel auf, um den Wassertank abnehmen zu können.

In Weiterbildung der Erfindung umfasst die Wasserversorgungsvorrichtung eine Füllstandserfassungseinrichtung zur Erfassung des Füllstands des Wassertanks. In Abhängigkeit eines Signals der Füllstandserfassungseinrichtung kann ggf. eine Anzeige angesteuert werden, die angibt, ob der Wassertank ausreichend befüllt ist oder ob Wasser nachzufüllen ist. Nach einer Ausführung der Erfindung kann die Füllstandserfassungseinrichtung einen oberen Füllstandsschalter, der bei Erreichen eines oberen Füllstands anspricht, sowie einen unteren Füllstandsschalter, der bei Unterschreiten eines unteren Füllstandes anspricht, aufweisen.

Vorteilhafterweise kann in Abhängigkeit des erfassten Füllstandes eines der vorgenannten Ventile angesteuert werden. Hierzu kann eine Steuereinrichtung vorgesehen sein, die einerseits mit dem vorgenannten Festwasseranschlussventil, dem Abgabeanschlussventil und/oder dem Kurzschlussventil verbunden und andererseits mit der vorgenannten Füllstandserfassungseinrichtung verbunden ist. Beispielsweise kann die Steuereinrichtung derart ausgebildet sein, dass bei Erreichen eines vorbestimmten oberen Füllstandes im Wassertank der Festwasseranschluss gesperrt wird, so dass kein Überdruck im Wassertank entstehen kann. Alternativ oder zusätzlich kann bei Erreichen bzw. Unterschreiten eines vorbestimmten unteren Füllstandes im Wassertank der Festwasseranschluss freigeschaltet werden, so dass ein automatisches Nachfüllen des Wassertanks erreicht wird. Gegebenenfalls kann bei Erreichen des unteren Füllstandes alternativ oder zusätzlich der Abgabeanschluss gesperrt werden, so dass kein weiteres Wasser entnommen werden kann. Alternativ oder zusätzlich kann bei Erreichen des unteren Füllstandes auch das Kurzschlussventil geöffnet werden, um bei einer gleichzeitigen Wasseranforderung des Eiswürfelbereiters und/oder des Wasserspenders die Wasserversorgung sicherzustellen.

Die vorgenannte Steuereinrichtung kann auch mit der Umschaltvorrichtung zum Umschalten zwischen Automatik- und Manuellbetrieb zusammenwirken. Insbesondere kann die Steuereinrichtung bei Umschalten auf Manuellbetrieb den Festwasseranschluss sowie die Kurzschlussleitung sperren, während sie bei Umschalten auf Automatikbetrieb zumindest den Festwasseranschluss, ggf. auch die Kurzschlussleitung, freischaltet. Diese Steuerungsfunktion der Steuereinrichtung in Abhängigkeit eines Signals der Umschaltvorrichtung zwischen Automatik- und Manuellbetrieb kann alternativ oder zusätzlich zu der vorgenannten Steuerungsfunktion in Abhängigkeit des Füllstandes des Wassertankes vorgesehen sein.

Der Festwasseranschluss sowie der Abgabeanschluss können grundsätzlich an verschiedener Stelle an dem Wassertank vorgesehen sein. Nach einer vorteilhaften Ausführung der Erfindung befindet sich der Festwasseranschluss oberhalb des Abgabeanschlusses. Insbesondere kann der Festwasseranschluss an einem oberen Endabschnitt des Wassertanks mit diesem verbunden sein, während der Abgabeanschluss mit einem Bodenabschnitt des Wassertanks verbindbar ist.

Vorteilhafterweise besitzt der Wassertank einen zu einer Seite hin geneigten Boden. Durch eine solche Schräge am Behälter ist zum einen ein optimaler Sitz des Wassertanks in einer entsprechenden Wassertankhalterung gewährleistet. Das Gewicht des Wassertanks sowie seines Inhaltes drückt über den schrägen Boden den Wassertank in eine vorbestimmte Richtung gegen einen Anschlag. Insbesondere ist der Boden zu dem Abgabeanschluss und/oder dem Festwasseranschluss des Wassertanks hin abfallend geneigt, so dass die über den geneigten Boden erzeugte Aufstandskraft den Wassertank in Richtung seines Abgabeanschlusses und/oder seines Festwasseranschlusses drückt. Vorteilhafterweise sind der Festwasseranschluss sowie der Abgabeanschluss auf derselben Seite des Wassertankes an diesem vorgesehen.

Andererseits kann durch einen geneigten Boden und eine entsprechende Anordnung des Abgabeanschlusses erreicht werden, dass stets die ältere Befüllung des Wassertanks zuerst genutzt wird. Der Abgabeanschluss kann hierzu insbesondere mit dem Abschnitt des Wassertankes kommunizieren, der sich über der tiefsten Stelle des geneigten Bodens befindet.

Die an den Abgabeanschluss des Wassertankes angeschlossene Versorgungsleitung ist zweckmäßigerweise mit einer Pumpe beschaltet, durch die die Versorgung des Eiswürfelbereiters und/oder des Wasserspenders erfolgt.

Die Erfindung wird nachfolgend anhand eines bevorzugten Ausführungsbeispiels und zugehöriger Zeichnungen näher erläutert. In der Zeichnung zeigt:
- Fig. 1:: eine schematische Darstellung einer Wasserversorgungsvorrichtung um- fassend einen Wassertank mit Festwasseranschluss und manueller Ein- füllöffnung zur Versorgung eines Eiswürfelbereiters und eines Wasser- spenders eines Kühl- und Gefrierschranks.

Die in Figur 1 dargestellte Wasserversorgungsvorrichtung 1 ist in einen aus Gründen der Übersichtlichkeit nicht dargestellten Kühl- und Gefrierschrank einbaubar und umfasst insbesondere den in der Figur mit der Bezugsziffer 2 versehenen Wassertank, der aus einem allseitig geschlossenen Behältnis ausreichender Größe besteht.

Wie Figur 1 zeigt, umfasst der Wassertank 2 an seiner Oberseite eine durch einen Deckel 3 verschließbare manuelle Einfüllöffnung 4, über die der Wassertank 2 manuell mit Wasser oder einer anderen gewünschten Flüssigkeit befüllbar ist. Weiterhin ist die Einfüllöffnung 4 auch dazu vorgesehen und ausreichend bemessen, um Zusätze aller Art, beispielsweise Reinigungsmittel, Geschmackszusätze und dergleichen, in den Wassertank 2 zugeben zu können.

Die in dem Wassertank 2 gespeicherte Flüssigkeit kann über einen Abgabeanschluss 5 abgegeben werden, der im oberen Drittel des Wassertanks 2 an einer Seitenwandung desselben angebracht ist, im Inneren des Wassertanks jedoch mit einem Bodenabschnitt desselben kommuniziert, um auch Wasser bei niedrigem Wassertank-Füllstand abgeben und Wasser aus dem unteren Bereich des Wassertankes abziehen zu können.

Der Abgabeanschluss 5 des Wassertankes 2 wird an eine Versorgungsleitung angeschlossen, über die mithilfe einer nicht eigens dargestellten Pumpe Flüssigkeit vom Abgabeanschluss 5 zu einem Einswürfelbereiter und einem Wasserspender des Kühl- und Gefrierschrankes gefördert werden kann.

An derselben Seitenwandung des Wassertankes 2 ist an dessen oberem Rand weiterhin ein Festwasseranschluss 6 vorgesehen, der mit dem Innenraum des Wassertankes 2 im Bereich dessen Deckels kommuniziert. An den Festwasseranschluss 6 ist eine stationäre Wasserleitung anschließbar, die in dem Gebäude vorhanden ist, in dem der Kühlschrank aufgestellt wird. Hierdurch ist der Wassertank 2 automatisch befüllbar, indem über die stationäre Wasserleitung Wasser durch den Festwasseranschluss 6 in den Wassertank 2 gespeist wird.

Weiterhin ist zwischen dem Festwasseranschluss 6 und dem Abgabeanschluss 5 eine Kurzschlussleitung 7 vorgesehen, die den Festwasseranschluss 6 mit dem Abgabeanschluss 5 außerhalb des Wassertankes 2 verbindet.

Wie Figur 1 zeigt, sind drei vorzugsweise elektrisch ansteuerbare Ventile in den Anschlüssen des Wassertanks bzw. der Kurzschlussleitung zwischen diesen vorgesehen, wobei die Ventile vorzugsweise als magnetische Schalt- bzw. Absperrventile ausgebildet sein können. Ein Festwasseranschlussventil 8 ist stromab der Abzweigung der Kurzschlussleitung 7 in dem Festwasseranschluss 6 vorgesehen, um dessen Verbindung zum Wassertank 2 absperren zu können. Ein Kurzschlussleitungsventil 9 sitzt in der Kurzschlussleitung 7, um diese absperren bzw. freischalten zu können. Schließlich sitzt ein Abgabeanschlussventil 10 in dem Abgabeanschluss 5 stromauf der Einmündung der Kurzschlussleitung 7.

Die drei Ventile 8, 9 und 10 sind von einer Steuereinrichtung 11 ansteuerbar, die mit einer Umschaltvorrichtung 12 verbunden ist, mittels derer ein Benutzer bzw. ein Monteur die Wasserversorgung zwischen manuellem Betrieb und automatischem Betrieb umschalten kann. Die Steuereinrichtung 11 steuert in der zuvor beschriebenen Weise in Abhängigkeit des Signals der Umschaltvorrichtung 12 die Ventile 8, 9 und 10 entsprechend an.

Weiterhin ist die Steuereinrichtung 11 mit einer Füllstandserfassungseinrichtung 13 verbunden, die einen oberen Füllstandsbegrenzer 14 sowie einen unteren Füllstandsbegrenzer 15 an dem Wassertank 2 aufweist. Erreicht der Wasserstand in dem Wassertank 2 den oberen Füllstandsbegrenzer 14, gibt dieser ein entsprechendes Signal, während der untere Füllstandsbegrenzer 15 ein Signal abgibt, wenn der Wasserpegel in dem Wassertank 2 unter den unteren Füllstandsbegrenzer 15 abfällt. In Abhängigkeit der Signale der beiden Füllstandsbegrenzer 14 und 15 kann die Steuereinrichtung 11 die Magnetventile 8, 9 und 10 in der zuvor beschriebenen Weise ansteuern, insbesondere um eine automatische Wasserversorgung sicherzustellen bzw. bei manuellem Betrieb die Wasserabgabe bei Unterschreiten des unteren Füllstandspegels zu sperren.

Wie Figur 1 zeigt, ist der Boden 16 des Wassertanks 1 zu der Seite, an der der Festwasseranschluss 6 und der Abgabeanschluss 10 vorgesehen sind, abfallend geneigt. Der Abgabeanschluss 10 kommuniziert mit dem tiefsten Abschnitt des Wassertanks 2.

Die in Figur 1 gezeigte Wasserversorgungsvorrichtung 1 kann insbesondere folgende Funktionen erfüllen: Wenn Automatikbetrieb mit automatischer Wasserspeisung über den Festwasseranschluss 6 gewählt ist, kann mittels der Füllstandserfassungseinrichtung 13 festgestellt werden, ob eine Befüllung des Wassertanks 2 erforderlich ist. Diese wird dann aktiviert, wenn der untere Füllstandsbegrenzer 15 unterschritten wird. Hierdurch ist gewährleistet, dass das System nicht leer läuft. Es wird durch Freischalten des Festwasseranschlussventils 8 der Wassertank solange befüllt, bis der obere Füllstandsbegrenzer 13 erreicht wird.

Es versteht sich, dass auch im Automatikbetrieb die Möglichkeit besteht, über die manuelle Einfüllöffnung 4 Zusätze aller Art beizugeben. Weiterhin kann bei Nutzung des Festwasseranschlusses 6 über die Steuereinrichtung 11 und die Magnetventile, insbesondere das Kurzschlussleitungsventil 9, erreicht werden, dass die Flüssigkeit ohne vorhergehende Kühlung in dem Wassertank 2 direkt für den Flüssigkeitsspender bzw. den Eiswürfelbereiter genutzt werden kann.

Bei manuellem Betrieb kann der Wassertank 2 wahlweise im eingebauten Zustand befüllt werden oder entnommen, d.h. von dem Kühl- und Gefriergerät abgenommen werden, um befüllt zu werden. In beiden Fällen erfolgt die Befüllung über die Einfüllöffnung 4. Wenn die manuelle Betriebsart gewählt ist, wird bei Unterschreiten des unteren Füllstandsbegrenzers 15 ein Signal, das akustisch oder optisch erfolgen kann, ausgegeben, um anzuzeigen, dass nachgefüllt werden muss. Weiterhin wird die Möglichkeit der Flüssigkeitsentnahme durch Sperren des Abgabeanschlussventils 10 gestoppt.

Um eine Filterung des Wassers für den Eiswürfelbereiter bzw. den Wasserspender zu erreichen, kann vorteilhafterweise ein Wasserfilter im Zulauf der Vorrichtung Verwendung finden, insbesondere der Einfüllöffnung 4 und/oder dem Festwasseranschluss 6 zugeordnet sein. Figur 1 zeigt Wasserfilter 16 und 17 sowohl in der Einfüllöffnung 4 als auch in dem Festwasseranschluss 6. Es versteht sich, dass Wasserfilter vorzugsweise herausnehmbar sind, um gereinigt bzw. ersetzt zu werden.

## Patentansprüche

1. Wasserversorgungsvorrichtung zur Wasserversorgung eines Eiswürfelbereiters und/oder eines Wasserspenders eines Kühl- und/oder Gefriergerätes, mit einem Wassertank (2), der eine Einfüllöffnung (4) zum manuellen Befüllen des Wassertanks (2) sowie einen Abgabeanschluss (5) zum Anschluss des Wassertanks an eine Versorgungsleitung des Eiswürfelbereiters und/oder des Wasserspenders aufweist, **dadurch gekennzeichnet, dass** der Wassertank (2) zum Anschluss des Wassertanks (2) an eine stationäre Wasserleitung einen von der Einfüllöffnung (4) separat ausgebildeten Festwasseranschluss (6) aufweist, wobei der Abgabeanschluss (5) und der Festwasseranschluss (6) lösbare Verbindungsmittel aufweisen, um den Wassertank (2) abnehmen zu können.

2. Wasserversorgungsvorrichtung nach dem vorhergehenden Anspruch, wobei zwischen dem Festwasseranschluss (6) und dem Abgabeanschluss (5) eine Kurzschlussleitung (7) vorgesehen ist, über die der Abgabeanschluss (5) mit Wasser aus dem Festwasseranschluss (6) unter Umgehung des Wassertanks (2) speisbar ist.

3. Wasserversorgungsvorrichtung nach einem der vorhergehenden Ansprüche, wobei eine Umschaltvorrichtung (12) zum Umschalten zwischen Automatikbetrieb mit Festwasserspeisung und Manuellbetrieb mit manueller Befüllung des Wassertanks (2) vorgesehen ist.

4. Wasserversorgungsvorrichtung nach Anspruch 2, wobei ein Kurzschlussleitungsventil (9), vorzugsweise ein Magnetventil, zur Steuerung des Wasserflusses zwischen dem Festwasseranschluss (6) und dem Abgabeanschluss (5) unter Umgehung des Wassertanks (2) vorgesehen ist.

5. Wasserversorgungsvorrichtung nach einem der vorhergehenden Ansprüche, wobei ein Festwasseranschlussventil (8) und/oder ein Abgabeanschlussventil (10), insbesondere ein Magnetventil, zur Steuerung des Wasserflusses in den Wassertank (2) und/oder aus dem Wassertank (2) vorgesehen ist.

6. Wasserversorgungsvorrichtung nach einem der vorhergehenden Ansprüche, wobei eine Füllstandserfassungseinrichtung (13) zur Erfassung des Füllstandes des Wassertanks (2) vorgesehen ist, vorzugsweise einen oberen Füllstandsschalter (14) und einen unteren Füllstandsschalter (15) aufweist.

7. Wasserversorgungsvorrichtung nach einem der vorhergehenden Ansprüche, wobei eine Steuereinrichtung (11) zur Ansteuerung des Festwasseranschlussventils (8), des Abgabeanschlussventils (10) und/oder des Kurzschlussleitungsventils (9) in Abhängigkeit des Füllstands des Wassertanks (2) und/oder in Abhängigkeit eines Umschaltsignals angebend entweder Automatikbetrieb oder Manuellbetrieb vorgesehen ist.

8. Wasserversorgungsvorrichtung nach einem der vorhergehenden Ansprüche, wobei der Festwasseranschluss (6) mit einem ersten Wassertankabschnitt verbunden ist, der oberhalb eines zweiten Wassertankabschnittes liegt, mit dem der Abgabeanschluss (5) verbunden ist, wobei vorzugsweise der Festwasseranschluss (6) an einem oberen Endabschnitt des Wassertanks mit diesem verbunden ist und/oder der Abgabeanschluss (5) mit einem Bodenabschnitt des Wassertanks (2) verbunden ist.

9. Wasserversorgungsvorrichtung nach einem der vorhergehenden Ansprüche, wobei der Wassertank (2) einen zu einer Seite hin geneigten Boden (16) aufweist und der Abgabeanschluss (5) mit einem Wassertankabschnitt über dem tiefsten Bodenabschnitt verbunden ist.

10. Wasserversorgungsvorrichtung nach einem der vorhergehenden Ansprüche, wobei eine Pumpe zur Förderung des Wassers vom Abgabeanschluss (5) des Wassertanks zu dem Eiswürfelbereiter und/oder dem Wasserspender vorgesehen ist.

11. Kühl- und/oder Gefriergerät mit einer Wasserversorgungsvorrichtung (1) nach einem der vorhergehenden Ansprüche sowie mit einem damit verbundenen Eiswürfelbereiter und/oder Wasserspender.

## Claims

1. A water supply device for the water supply of an ice cube maker and/or a water dispenser of a refrigerator and/or freezer, comprising a water tank (2) which includes a filling hole (4) for manually filling the water tank (2) and an outlet connection (5) for connection of the water tank to a supply conduit of the ice cube maker and/or the water dispenser, **characterized in that** for connection of the water tank (2) to a stationary water conduit the water tank (2) includes a fixed water connection (6) formed separate from the filling hole (4), wherein the outlet connection (5) and the fixed water connection (6) include releasable connecting means, in order to be able to remove the water tank (2).

2. The water supply device according to the preceding claim, wherein between the fixed water connection (6) and the outlet connection (5) a by-pass conduit (7) is provided, through which the outlet connection (5) can be fed with water from the fixed water connection (6) by by-passing the water tank (2).

3. The water supply device according to any of the preceding claims, wherein a switching device (12) is provided for switching between automatic operation with fixed water supply and manual operation with manual filling of the water tank (2).

4. The water supply device according to claim 2, wherein a by-pass conduit valve (9), preferably a solenoid valve, is provided for controlling the flow of water between the fixed water connection (6) and the outlet connection (5) by by-passing the water tank (2).

5. The water supply device according to any of the preceding claims, wherein a fixed water connection valve (8) and/or an outlet connection valve (10), in particular a solenoid valve, is provided for controlling the flow of water into the water tank (2) and/or out of the water tank (2).

6. The water supply device according to any of the preceding claims, wherein a filling level detection means (13) is provided for detecting the filling level of the water tank (2), which preferably includes an upper filling level switch (14) and a lower filling level switch (15).

7. The water supply device according to any of the preceding claims, wherein a control means (11) is provided for actuating the fixed water connection valve (8), the outlet connection valve (10) and/or the by-pass conduit valve (9) in dependence on the filling level of the water tank (2) and/or in dependence on a switching signal indicating either automatic operation or manual operation.

8. The water supply device according to any of the preceding claims, wherein the fixed water connection (6) is connected with a first water tank portion, which is located above a second water tank portion with which the outlet connection (5) is connected, wherein preferably the fixed water connection (6) is connected with the water tank at an upper end portion thereof and/or the outlet connection (5) is connected with a bottom portion of the water tank (2).

9. The water supply device according to any of the preceding claims, wherein the water tank (2) has a bottom (16) inclined towards one side and the outlet connection (5) is connected with a water tank portion above the deepest bottom portion.

10. The water supply device according to any of the preceding claims, wherein a pump is provided for delivering the water from the outlet connection (5) of the water tank to the ice cube maker and/or the water dispenser.

11. A refrigerator and/or freezer with a water supply device (1) according to any of the preceding claims and with an ice cube maker and/or water dispenser connected therewith.

## Revendications

1. Dispositif d'alimentation en eau pour l'alimentation en eau d'un préparateur de glaçons et/ou d'un distributeur d'eau d'un réfrigérateur et/ou congélateur, avec une cuve d'eau (2), qui présente une ouverture d'introduction (4) pour le remplissage manuel de la cuve d'eau (2) ainsi qu'un raccord d'émission (5) pour le raccordement de la cuve d'eau à une conduite d'alimentation du préparateur de glaçons et/ou du distributeur d'eau, **caractérisé en ce que** la cuve d'eau (2), pour le raccordement de la cuve d'eau (2) a une conduite d'eau stationnaire, présente un raccordement d'eau fixe (6) réalisé séparément, où le raccordement d'émission (5) et le raccordement d'eau fixe (6) présentent des moyens de liaison amovibles pour pouvoir retirer le réservoir d'eau (2).

2. Dispositif d'alimentation en eau selon la revendication précédente, dans lequel est prévue entre le raccordement d'eau fixe (6) et le raccordement d'émission (5) une ligne de court-circuit (7) par laquelle le raccord d'émission (5) peut être alimenté en eau du raccord d'eau fixe (6) en contournant le réservoir d'eau (2).

3. Dispositif d'alimentation en eau selon l'une des revendications précédentes, dans lequel est prévu un dispositif de commutation (12) pour la commutation entre le fonctionnement automatique avec alimentation en eau fixe et le fonctionnement manuel avec le remplissage manuel de la cuve d'eau (2).

4. Dispositif d'alimentation en eau selon la revendication 2, dans lequel est prévue une vanne de ligne de court-circuit (9), de préférence une vanne magnétique, pour la commande de l'écoulement d'eau entre le raccordement d'eau fixe (6) et le raccordement d'émission (5) en contournant le réservoir d'eau (2).

5. Dispositif d'alimentation en eau selon l'une des revendications précédentes, dans lequel est prévue une vanne de raccordement d'eau fixe (8) et/ou une vanne de raccordement d'émission (10), en particulier une vanne magnétique, pour la commande de l'écoulement d'eau dans la cuve d'eau (2) et/ou de la cuve d'eau (2).

6. Dispositif d'alimentation en eau selon l'une des revendications précédentes, dans lequel une installation de détection de niveau de remplissage (13) pour la détection du niveau de remplissage de la cuve d'eau (2) est prévue, qui présente de préférence un commutateur d'état de remplissage supérieur (14) et un commutateur d'état de remplissage inférieur (15).

7. Dispositif d'alimentation en eau selon l'une des revendications précédentes, dans lequel est prévue une installation de commande (11) pour la commande de la vanne de raccordement d'eau fixe (8), de la vanne de raccordement d'émission (10) et/ou de la vanne de ligne de court-circuit (9) en fonction du niveau de remplissage de la cuve d'eau (2) et/ou en fonction d'un signal de commutation indiquant soit le fonctionnement automatique soit le fonctionnement manuel.

8. Dispositif d'alimentation en eau selon l'une des revendications précédentes, dans lequel le raccordement d'eau fixe (6) est relié à une première section de cuve d'eau qui se situe au-dessus d'une deuxième section de cuve d'eau à laquelle est relié le raccordement d'émission (5), où de préférence le raccordement d'eau fixe (6) est relié à une section d'extrémité supérieure de la cuve d'eau à celle-ci et/ou le raccordement d'émission (5) est relié à une section de fond de la cuve d'eau (2).

9. Dispositif d'alimentation en eau selon l'une des revendications précédentes, dans lequel la cuve d'eau (2) présente un fond (16) incliné vers le côté, et le raccordement d'émission (5) est relié à une section de cuve d'eau au-dessus de la section de fond la plus profonde.

10. Dispositif d'alimentation en eau selon l'une des revendications précédentes, dans lequel est prévue une pompe pour le convoyage de l'eau du raccordement d'émission (5) de la cuve d'eau au préparateur de glaçons et/ou au distributeur d'eau.

11. Réfrigérateur et/ou congélateur avec un dispositif d'alimentation en eau (1) selon l'une des revendications précédentes et avec un préparateur de glaçons et/ou distributeur d'eau relié à celui-ci.
